# EUROPÄISCHE PATENTANMELDUNG

(11) **EP 1 111 150 A1**
(43) Veröffentlichungstag der Anmeldung: **27.06.2001**
(21) Anmeldenummer: 00890370.0
(22) Anmeldetag: 11.12.2000
(51) Int. Cl.: E04C 2/04

(54) **Verfahren zum Herstellen von vorgefertigten Wandelementen und Vorrichtung zum Ausführen des Verfahrens**

(30) Priorität: 21.12.1999 AT 88599 U
(71) Anmelder: Iso-Span Baustoffwerk Gesellschaft m.b.H., 5591 Ramingstein (AT)
(72) Erfinder: Kendlbacher, Peter, Dipl.-Ing., 6391 St. Jakob i. Haus (AT)
(74) Vertreter: Beer, Manfred, Dipl.-Ing.

(57) **Zusammenfassung**

Zum Herstellen von vorgefertigten Wandelementen (15) aus Bausteinen (10), insbesondere aus Hohlblocksteinen, wird ein endloser Rohling (11) für Wandelemente (15) dadurch hergestellt, daß die Bausteine (10) scharenweise zu einem geschoßhohen Rohling (11) für Wandelemente (15) aneinandergefügt und miteinander verbunden, vorzugsweise verklebt, werden. Dieser endlose Rohling (11) für Wandelemente (15) kann zusätzlich mit wenigstens einer ebenfalls endlosen, isolierenden Lage belegt werden. Von dem so hergestellten, endlosen Rohling (11) für Wandelemente (15), der die gewünschte Höhe, beispielsweise Geschoßhöhe, aufweist, werden Wandelemente (15) mit der jeweils gewünschten Breite abgetrennt. Dieses Verfahren erlaubt es, Wandelemente (15) ohne aufwendige Umstellarbeiten der hiefür vorgesehenen Vorrichtung mit der jeweils gewünschten Breite und Höhe werkseitig herzustellen. Die Wandelemente (15) können bei Bedarf auch werkseitig mit einer isolierenden Lage versehen werden.

## Beschreibung

Die Erfindung betrifft ein Verfahren mit den Merkmalen des einleitenden Teils von Anspruch 1.

Die Erfindung betrifft weiters eine Vorrichtung, mit der das erfindungsgemäße Verfahren ausgeführt werden kann.

Aus der AT 405 954 B ist ein Verfahren zum Herstellen von vorgefertigten Wandelementen für das Errichten von Bauwerken und eine zum Durchführen des Verfahrens geeignete Vorrichtung bekannt.

Bei dem bekannten Verfahren werden Wandelemente aus einer Vielzahl von Bausteinen scharenweise zu geschoßhohen Wandelementen aneinandergefügt und die Bausteine der einzelnen Scharen gegeneinander versetzt angeordnet. Bei diesen bekannten Verfahren werden Wandelemente einzeln und in vorgegebener Breite dadurch hergestellt, daß die einzelnen Bausteine auf einer gegenüber der Vertikalen geringfügig geneigten Anlagefläche übereinandergesetzt und miteinander, beispielsweise durch Kleben, verbunden werden. Dabei werden ausschließlich Wandelemente mit vorgegebener Breite hergestellt. Bei dem bekannten Verfahren können als Bausteine alle bekannten Bausteine, insbesondere Mantelbetonsteine aus Holzbeton, verwendet werden.

Nachteilig bei dem aus der AT 405 954 B bekannten Verfahren ist es, daß die Wandelemente in jeweils vorgegebener Breite gefertigt werden, was einen erheblichen Aufwand darstellt, da an den lotrechten Rändern der Wandelemente abwechselnd ganze und geteilte Bausteine versetzt werden müssen. Überdies erfordert ein Ändern der Breite der Wandelemente bei dem bekannten Verfahren aufwendige Umstellarbeiten an der für das Durchführen des bekannten Verfahrens verwendeten Vorrichtung.

Der Erfindung liegt die Aufgabe zugrunde, ein Verfahren der eingangs genannten Gattung zur Verfügung zu stellen, mit dem Wandelemente ohne aufwendige Umstellarbeiten mit der jeweils gewünschten Breite einfach hergestellt werden können.

Gelöst wird diese Aufgabe mit einem Verfahren mit den Merkmalen des Verfahrenshauptanspruches.

Bevorzugte und vorteilhafte Ausgestaltungen des erfindungsgemäßen Verfahrens sind Gegenstand der Unteransprüche.

Eine zum Ausführen des erfindungsgemäßen Verfahrens geeignete Vorrichtung ist durch die Merkmale des Vorrichtungshauptanspruches gekennzeichnet.

Bevorzugte und vorteilhafte Ausgestaltungen der erfindungsgemäßen Vorrichtung sind Gegenstand der vom Vorrichtungshauptanspruch abhängigen Unteransprüche.

Bei dem erfindungsgemäßen Verfahren wird in einem kontinuierlichen Verfahren, also in einer Endlosfertigung, ein Rohling für Wandelemente, der vorzugsweise Geschoßhöhe besitzt, hergestellt. Von dem so endlos hergestellten Rohling werden Wandelemente mit der jeweils gewünschten Breite abgetrennt.

Bei dem erfindungsgemäßen Verfahren kann bevorzugt so gearbeitet werden, daß der Rohling für Wandelemente im Durchlaufverfahren durch Aneinanderfügen von Bausteinen und Verbinden, vorzugsweise Verkleben derselben miteinander hergestellt wird. Bevorzugt wird der Rohling an einer als Gleitwand ausgebildeten Stützwand lehnend und an dieser entlanggleitend hergestellt. Die Gleitwand ist vorzugsweise eine mit Rollen oder Bändern bestückte Wand, die geringfügig nach hinten geneigt ist. Nachdem so ein Rohling für Wandelemente mit der gewünschten Höhe erzeugt worden ist und die Verbindung zwischen den einzelnen Bausteinen verfestigt ist, können mit Hilfe einer Trennvorrichtung, beispielsweise einer Säge, von diesem Rohling Wandelemente mit der gewünschten Breite abgetrennt werden.

Es ist ersichtlich, daß mit diesem Verfahren Wandelemente mit praktisch beliebiger Breite hergestellt werden können, ohne daß aufwendige Umstellarbeiten der hiefür verwendeten Vorrichtung erforderlich sind. Es ist auch nicht mehr notwendig, Bausteine zu teilen, wenn die Bausteine in den Wandelementen, wie an sich bekannt, in einzelnen Scharen gegeneinander versetzt angeordnet werden sollen.

Weitere Einzelheiten, Vorteile und Merkmale des erfindungsgemäßen Verfahrens und einer erfindungsgemäßen, zum Ausführen des Verfahrens geeigneten Vorrichtung ergeben sich aus der nachstehenden Beschreibung eines Ausführungsbeispieles anhand der Zeichnung.

Es zeigt:
Fig. 1 in Ansicht eine Vorrichtung zum Herstellen von Wandelementen und
Fig. 2 eine Seitenansicht dieser Vorrichtung.

Mit dem erfindungsgemäßen Verfahren und in der erfindungsgemäßen Vorrichtung werden bevorzugt Wandelemente aus Mantelsteinen hergestellt, die aus Holzbeton bestehen und die eine integrierte Wärmedämmung, beispielsweise in Form einer Lage aus anorganischem Isolierstoff, wie Glas- oder Mineralwolle oder aus Kunststoffschaum, wie Polystyrol- oder Polyurethanschaum, aufweisen können. Verbunden werden die Mantelsteine aus Holzbeton mit einem üblichen Kleber, beispielsweise einem Polyurethan-Leim.

Die erfindungsgemäße in den Fig. 1 und 2 gezeigte Vorrichtung besitzt ein Gestell 1, an dem eine um wenige Grad nach hinten geneigte Stützfläche 2 angeordnet ist. Die Stützfläche 2 ist eine Gleitfläche, die im gezeigten Ausführungsbeispiel durch eine Vielzahl von Rollen 3, die um im wesentlichen lotrechte Achsen verdrehbar sind, gebildet wird. Am unteren Rand der Stützfläche 2 ist ein Horizontalförderer 4 angeordnet, der im gezeigten Ausführungsbeispiel von Rollen 5 gebildet wird. Die Rollen 5 des Horizontalförderers 4 und/oder die lotrechten Rollen 3 der Stützfläche 2 können mit einem Antrieb (nicht gezeigt) gekuppelt sein, um die Bausteine 10, die scharenweise übereinander angeordnet werden, und den Rohling 11 für Wandelemente, sowie schließlich Wandelemente 12 in Arbeitsrichtung (Pfeil 16) durch die Vorrichtung zu bewegen.

Mit Abstand vom einlaufseitigen, in Fig. 1 links liegenden Ende der erfindungsgemäßen Vorrichtung ist eine Arbeitsbühne 6 angeordnet, damit die höheren Scharen des Rohlings 11 für Wandelemente durch Auflegen von Bausteinen 10 hergestellt werden können.

Im Anschluß an die Arbeitsbühne 6 ist eine Teilvorrichtung 7 zum Abtrennen von einzelnen Wandelementen 15 mit der jeweils gewünschten Breite von dem endlos gefertigten Rohling 11 für Wandelemente angeordnet. Die Trennvorrichtung 7 ist im gezeigten Ausführungsbeispiel als Säge 12 ausgebildet, die an einer im wesentlichen lotrechten, zur Stützfläche 2 parallel ausgerichteten Führung 13 durch einen nicht gezeigten Antrieb auf und ab (Pfeil 14) verstellbar ist.

Mit der beschriebenen Vorrichtung kann wie folgt gearbeitet werden:

Einlaufseitig wird eine erste Schar von Bausteinen 10 auf die Rollen 5 des Horizontalförderers 4 aufgelegt und dann, wie gezeigt, jeweils gegenüber den Bausteinen 10 der jeweils darunterliegenden Schar versetzt weitere Scharen von Bausteinen 10 aufgelegt, die mit den jeweils darunterliegenden Bausteinen 10 durch Kleben verbunden werden. Wie Fig. 2 zeigt, liegen die Bausteine 10 mit ihrer Rückseite an den Rollen 3 der Stützfläche 2 an.

Während dies getan wird, wird der Horizontalförderer 4 und gegebenenfalls auch die Rollen 3 angetrieben, um die so gebildeten Scharen von Bausteinen 10 in Arbeitsrichtung (Pfeil 16 in Fig. 1) weiterzubewegen. Weitere Scharen werden dann von wenigstens einem Arbeiter, der auf der Arbeitsbühne 6 steht, aufgelegt. So wird im Durchlaufverfahren ein endloser Rohling 11 für Wandelemente mit der gewünschten Höhe, beispielsweise Geschoßhöhe, aus miteinander verbundenen Bausteinen 10, vorzugsweise aus miteinander durch Klebung verbundenen Mantelsteinen aus Holzbeton hergestellt.

Von diesem in Endlosfertigung hergestellten Rohling 11 für Wandelemente werden dann mit Hilfe der Trennvorrichtung 7, beispielsweise mit Hilfe der Säge 12, Wandelemente 15 mit der gewünschten Breite abgetrennt.

Beim Abtrennen von Wandelementen 15 von dem Rohling 11 für Wandelemente wird entweder der Vorschub des Rohlings 11 für Wandelemente unterbrochen, um einen lotrechten Schnitt zu erreichen, oder es wird die Trennvorrichtung 7 während eines Trennvorganges mit der gleichen Geschwindigkeit wie der Horizontalförderer 4 (und der Rohling 10) in Arbeitsrichtung (Pfeil 16 in Fig. 1) verschoben. Auch eine entsprechend der Vorschubgeschwindigkeit des Rohlings 11 für Wandelemente und der Geschwindigkeit, mit der das Trennwerkzeug 12 beim Trennvorgang entlang der Führung 12 bewegt wird, schräg gestellte Führung 13 für das Trennwerkzeug 12 ist denkbar.

Die so hergestellten Wandelemente 15 können dann in an sich bekannter Art und Weise für das Herstellen von Bauwerken verwendet werden.

Wenn die nach dem erfindungsgemäßen Verfahren hergestellten, vorgefertigten Wandelemente für Vollwärmeschutz ausgelegt sein sollen, kann wie folgt vorgegangen werden:

Nach dem Aneinanderfügen der Bausteine 10 zu dem endlosen Rohling 11 für Wandelemente 15 wird auf diesen ebenfalls endlos und vorzugsweise kontinuierlich wenigstens einseitig eine über die gesamte Höhe durchgehende, isolierende Lage, beispielsweise eine wärmedämmende Lage, aufgebracht. Diese Lage kann aus einem beliebigen natürlichen oder synthetischen, mineralischen oder organischen Dämmstoff bestehen. Dämmende Schaumstoffe sind ebenso geeignet wie dämmende (Mineral-)Wollelagen. Wenn von dem erfindungsgemäß hergestellten Rohling 11 für Wandelemente einzelne Wandelemente 15 mit der gewünschten Breite abgetrennt werden, wird auch die isolierende Lage, z.B. die Wärmedämmung, auf die gewünschte Breite des Wandelementes zugeschnitten, so daß Wandelemente 15 für Vollwärmeschutz hergestellt worden sind. Der Vorteil dieser Arbeitsweise besteht darin, daß das umständliche und zeitraubende und möglicherweise fehlerhafte Anbringen einer Isolierlage für Vollwärmeschutz auf der Baustelle selbst entfällt und die isolierende Lage bei genau kontrollierten Bedingungen werkseitig aufgebracht werden kann.

Zusammenfassend kann ein bevorzugtes Ausführungsbeispiel der Erfindung wie folgt beschrieben werden:

Zum Herstellen von vorgefertigten Wandelementen 15 aus Bausteinen 10, insbesondere aus Hohlblocksteinen, wird ein endloser Rohling 11 für Wandelemente 15 dadurch hergestellt, daß die Bausteine 10 scharenweise zu einem geschoßhohen Rohling 11 für Wandelemente 15 aneinandergefügt und miteinander verbunden, vorzugsweise verklebt, werden. Dieser endlose Rohling 11 für Wandelemente 15 kann zusätzlich mit wenigstens einer ebenfalls endlosen, isolierenden Lage belegt werden. Von dem so hergestellten, endlosen Rohling 11 für Wandelemente 15, der die gewünschte Höhe, beispielsweise Geschoßhöhe, aufweist, werden Wandelemente 15 mit der jeweils gewünschten Breite abgetrennt. Dieses Verfahren erlaubt es, Wandelemente 15 ohne aufwendige Umstellarbeiten der hiefür vorgesehenen Vorrichtung mit der jeweils gewünschten Breite und Höhe werkseitig herzustellen. Die Wandelemente 15 können bei Bedarf werkseitig mit einer isolierenden Lage versehen werden.

## Patentansprüche

1. Verfahren zum Herstellen von vorgefertigten Wandelementen aus Bausteinen, bei dem Bausteine scharenweise zu, beispielsweise geschoßhohen, Wandelementen aneinandergefügt und miteinander verbunden werden und bei dem die Bausteine der einzelnen Scharen vorzugsweise gegeneinander versetzt angeordnet werden, dadurch gekennzeichnet, daß aus den Bausteinen ein endloser Rohling für Wandelemente mit der gewünschten Höhe, beispielsweise Geschoßhöhe, hergestellt wird, und daß von diesem Rohling Wandelemente mit der jeweils gewünschten Breite abgetrennt werden.

2. Verfahren nach Anspruch 1, dadurch gekennzeichnet, daß der Rohling für Wandelemente kontinuierlich in einer Arbeitsrichtung vorwärtsbewegt wird, während Bausteine aneinandergefügt und miteinander verbunden werden.

3. Verfahren nach Anspruch 1 oder 2, dadurch gekennzeichnet, daß während des Vorwärtsbewegens des Rohlings für Wandelemente fortlaufend Bausteine übereinandergefügt und miteinander verbunden werden, bis die gewünschte Höhe des Rohlings für Wandelemente erreicht ist.

4. Verfahren nach einem der Ansprüche 1 bis 3, dadurch gekennzeichnet, daß als Bausteine an sich bekannte Hohlblocksteine verwendet werden.

5. Verfahren nach einem der Ansprüche 1 bis 4, dadurch gekennzeichnet, daß als Bausteine an sich bekannte Leichtbausteine, insbesondere Mantelbetonsteine aus Holzbeton oder Leichtbeton verwendet werden.

6. Verfahren nach Anspruch 4 oder 5, dadurch gekennzeichnet, daß als Bausteine Mantelbetonsteine mit oder ohne einer integrierten Wärmeisolierung verwendet werden.

7. Verfahren nach einem der Ansprüche 1 bis 6, dadurch gekennzeichnet, daß auf den Rohling für Wandelemente wenigstens einseitig eine isolierende Lage aufgebracht wird und daß die isolierende Lage beim Abtrennen von Wandelementen auf die Breite der Wandelemente zugeschnitten wird.

8. Verfahren nach einem der Ansprüche 1 bis 7, dadurch gekennzeichnet, daß von dem Rohling für Wandelemente Wandelemente durch Zerteilen des Rohlings quer zur Vorschubrichtung abgetrennt werden.

9. Verfahren nach Anspruch 8, dadurch gekennzeichnet, daß von dem Rohling für Wandelemente Wandelemente durch Sägen abgetrennt werden.

10. Verfahren nach einem der Ansprüche 1 bis 9, dadurch gekennzeichnet, daß der Rohling für Wandelemente durch Aneinanderfügen und Verbinden von Bausteinen von unten nach oben fortschreitend bis zur gewünschten Höhe, beispielsweise Geschoßhöhe, im wesentlichen stehend, vorzugsweise gegenüber der Lotrechten, geringfügig nach hinten geneigt, gefertigt wird, wobei der Rohling für Wandelemente unten und auf einer Seite abgestützt wird.

11. Verfahren nach Anspruch 10, dadurch gekennzeichnet, daß wenigstens die untere Abstützung den Rohling für Wandelemente diesen während des Herstellens desselben in Arbeitsrichtung vorschiebt.

12. Vorrichtung zum Ausführen des Verfahren nach einem der Ansprüche 1 bis 11, dadurch gekennzeichnet, daß eine annähernd lotrechte, vorzugsweise geringfügig nach hinten geneigte, Stützfläche (2), die als Gleitfläche ausgebildet ist, vorgesehen ist, daß am unteren Rand der Stützfläche (2) eine Fördereinrichtung (4) vorgesehen ist und daß eine Vorrichtung (7) zum Abtrennen von Wandelementen (15) vom vorgefertigten Rohling (11) für Wandelemente vorgesehen ist.

13. Vorrichtung nach Anspruch 12, dadurch gekennzeichnet, daß die Stützfläche (2) als Feld von Rollen (3), die um im wesentlichen lotrechte Achsen verdrehbar sind, oder von Anlagebändern ausgebildet ist.

14. Vorrichtung nach Anspruch 12 oder 13, dadurch gekennzeichnet, daß die Fördereinrichtung (4) ein Horizontalförderer aus Rollen (5) oder einem Förderband ist.

15. Vorrichtung nach Anspruch 14, dadurch gekennzeichnet, daß die Rollen (5) oder das Förderband und gegebenenfalls die Rollen (3) oder die Anlegebänder der Stützfläche (2) drehangetrieben sind.

16. Vorrichtung nach einem der Ansprüche 12 bis 15, dadurch gekennzeichnet, daß mit Abstand von der Einlaufseite der Vorrichtung eine Arbeitsbühne (6) für das Verlegen von Scharen von Bausteinen (10) in größerer Höhe vorgesehen ist.

17. Vorrichtung nach einem der Ansprüche 12 bis 16, dadurch gekennzeichnet, daß die Trennvorrichtung (7) an einer parallel zur Stützfläche (2) ausgerichteten Führungsschiene (13) verschiebbar ist.

18. Vorrichtung nach Anspruch 17, dadurch gekennzeichnet, daß die Trennvorrichtung (7) während des Ausführens eines Trennschrittes in einer im wesentlichen lotrechten Ebene verschiebbar ist.

19. Vorrichtung nach Anspruch 17, dadurch gekennzeichnet, daß die Trennvorrichtung (7) während des Ausführens eines Trennschrittes zum Abtrennen eines Wandelementes (15) synchron mit dem Rohling für Wandelemente in Arbeitsrichtung (Pfeil 16) verschiebbar ist.

20. Vorrichtung nach Anspruch 17, dadurch gekennzeichnet, daß die Führungsschiene (13) der Trennvorrichtung (7) in Arbeitsrichtung (Pfeil 15) schräggestellt ist.

21. Vorrichtung nach einem der Ansprüche 12 bis 20, dadurch gekennzeichnet, daß die Trennvorrichtung (7) eine Säge (12) aufweist.
